# EUROPÄISCHE PATENTSCHRIFT

(11) **EP 3 288 731 B1**
(45) Veröffentlichungstag und Bekanntmachung des Hinweises auf die Patenterteilung: **08.05.2019**
(21) Anmeldenummer: 16729255.6
(22) Anmeldetag: 14.06.2016
(51) Int. Cl.: B26D 7/32, B26D 7/06, B65G 17/00, B65B 35/44

(54) **AUFSCHNEIDEVORRICHTUNG**
CUTTING DEVICE
DISPOSITIF DE DÉCOUPE

(30) Priorität: 16.06.2015 DE 102015109633
(43) Veröffentlichungstag der Anmeldung: 07.03.2018
(73) Patentinhaber: Weber Maschinenbau GmbH Breidenbach, 35236 Breidenbach (DE)
(72) Erfinder: WEBER, Tobias, 35216 Biedenkopf-Wallau (DE)
(74) Vertreter: Manitz Finsterwald Patent- und Rechtsanwaltspartnerschaft mbB
(86) Internationale Anmeldenummer: PCT/EP2016/063547
(87) Internationale Veröffentlichungsnummer: WO 2016/202760

(56) Entgegenhaltungen:
- EP-A1- 0 482 334
- DE-A1- 19 851 149

## Beschreibung

Die Erfindung betrifft eine Vorrichtung, insbesondere Hochgeschwindigkeits-Slicer, zum Aufschneiden von Lebensmittelprodukten in zumindest eine Scheibe umfassende Portionen. Bei den Lebensmittelprodukten kann es sich beispielsweise um Wurst, Schinken, Fleisch, Käse oder dergleichen handeln.

Die Aufschneidevorrichtung umfasst eine Aufschneideeinheit, die dazu ausgebildet ist, Scheiben von einem Produkt abzutrennen. Bei der Aufschneideeinheit kann es sich um ein rotatorisch und/oder planetarisch umlaufendes Schneidmesser, insbesondere Sichel- oder Kreismesser, handeln.

Bei herkömmlichen Aufschneidevorrichtungen fallen die abgetrennten Scheiben auf ein Förderband, z.B. ein Portionierband, und bilden dort eine Portion. Um die Portion abtransportieren zu können, wird eine bestimmte Zeitdauer benötigt, während der keine Scheiben vom Produkt abgetrennt werden. Dazu wird die Produktzuführung angehalten. Dies hat jedoch den Nachteil, dass sich das Produkt möglicherweise ausdehnt und in den Bereich der Schneidebene hineinreicht. Dies führt eventuell dazu, dass die Aufschneideeinheit Produktschnitzel oder Produktschnipsel vom Produkt abtrennt. Diese Produktschnitzel oder Produktschnipsel gelangen auf die fertiggestellten Portionen und beeinträchtigen das optische Erscheinungsbild. Um dieses Problem zu vermeiden, werden bisher sogenannte Leerschnitte durchgeführt. Dabei wird beispielsweise das zugeführte Produkt entgegen der Förderrichtung aus der Schneidebene zurückbewegt und/oder die Aufschneideeinheit wird von der Schneidebene weg bewegt. Auf diese Weise wird ein Kontakt zwischen dem Produkt und der Aufschneideeinheit verhindert. Die Aufschneideeinheit führt bei den Leerschnitten eine normale Schneidbewegung aus, ohne jedoch Scheiben vom Produkt abzutrennen.

Nachteilig an diesen Leerschnitten ist, dass diese Zeit kosten und somit der Durchsatz reduziert wird. Außerdem ist dafür ein gewisser mechanischer Aufwand erforderlich.

Aus dem Stand der Technik sind Aufschneidevorrichtungen bekannt, bei denen Portionen gebildet und abtransportiert werden können, ohne Leerschnitte durchzuführen.

Eine Vorrichtung gemäß dem Oberbegriff des Anspruchs 1 ist aus der DE 198 51 149 A1 bekannt.

Gemäß DE 197 13 813 C1 werden Scheiben auf einen Stapelaufnehmer geschnitten. Dieser übergibt einen teilweise fertiggestellten Stapel auf ein Portionierband. Der unvollständige Stapel wird auf dem Portionierband durch weitere Scheiben komplettiert. Ist der Stapel fertiggestellt, so greift der Stapelaufnehmer in den Scheibenstrom ein, so dass auf dem Stapelaufnehmer ein weiterer Stapel erstellt werden kann. In der Zwischenzeit kann der vollständige Stapel abtransportiert werden.

Die DE 10 2010 060 325 A1 beschreibt ein ähnliches Prinzip. Eine Zwischenablage wird hierbei eingeschossen und darauf eine Portion erstellt. Die noch unvollständige Portion wird an eine Fördereinrichtung übergeben und dort komplettiert.

Ferner offenbart die EP 0 482 334 A1 eine Einrichtung zum Überführen von Stückgütern, wie z.B. geschnittener Wurst, von einer Beschickungsstation zu einer Verpackungsstation.

Gemäß dem Stand der Technik ist stets ein Stapelaufnehmer bzw. eine Zwischenablage notwendig, um in den Scheibenstrom einzugreifen. Dies erfordert eine aufwendige Steuerung und Mechanik.

Es ist eine Aufgabe der Erfindung, eine Vorrichtung sowie ein Verfahren zum Aufschneiden von Lebensmittelprodukten zu schaffen, welches auf einfache und kostengünstige Weise einen hohen Durchsatz bei der Herstellung von Portionen gewährleistet.

Die Lösung dieser Aufgabe erfolgt durch eine Vorrichtung und ein Verfahren jeweils mit den Merkmalen der unabhängigen Ansprüche.

Erfindungsgemäß fallen die Scheiben in einem Schneidbereich als Scheibenstrom unmittelbar auf zumindest einen Träger und bilden auf dem Träger eine Portion.

Bei dem Träger kann es sich insbesondere um einen starren Portionsträger handeln. Dieser kann mit einer Portion verbunden bleiben und beispielsweise gemeinsam transportiert werden. Der Träger kann folglich z.B. als Tablett für die Portion dienen. Ein herkömmliches Förderband, welches Portionen transportiert, entspricht keinem Träger im Sinne der vorliegenden Erfindung, zumal vorliegend der Träger selbst transportiert wird.

Wenn gemäß einer möglichen Ausgestaltung, die nachstehend näher erläutert wird, im Fallweg der Scheiben ein Hindernis vorgesehen wird, so dass die fallenden Scheiben mit dem Hindernis wechselwirken, bevor sie auf die Träger fallen, dann ist hierunter ebenfalls ein unmittelbares Fallen der Scheiben auf den Träger zu verstehen.

Im Fallweg der Scheiben kann ein, bevorzugt an der Schneidvorrichtung angebrachtes, Hindernis zum Beeinflussen der Scheiben angeordnet sein. Hierbei kann es sich um ein starres Hindernis wie eine einfache Stange oder um ein bewegliches Hindernis wie z.B. ein insbesondere relativ kurzes, bevorzugt mit relativ hoher Geschwindigkeit umlaufendes Endlosband handeln. Durch Beeinflussen der Scheiben bzw. deren Fallbewegung kann eine veränderte Ablage der Scheiben auf der Produktablage erzielt werden. Insbesondere können die Scheiben gefaltet, umgeklappt oder gestaucht zur Ablage kommen, was bei bestimmten Anwendungen gewünscht ist. Speziell können aus gestauchten Scheiben so genannte "shaved meat"-Portionen gebildet werden.

Als Portion ist einerseits eine vollständige Portion zu verstehen, welche in dieser Form verpackt werden kann. Andererseits ist auch eine Teilportion mit umfasst, welche beispielsweise eine vorgebbare Anzahl an Scheiben oder ein vorgebbares Gewicht aufweisen kann. Grundsätzlich ist es auch möglich, dass eine Portion lediglich eine einzige Scheibe umfasst.

Die Portionen werden insbesondere auf dem Träger zusammengestellt. Die einzelnen Scheiben können auf dem Träger gestapelt oder geschindelt werden.

Die Aufschneidevorrichtung umfasst eine Bewegungsvorrichtung zum Bewegen der mit Portionen beladenen Träger aus dem Schneidbereich. Die Träger können zusammen mit den Portionen zu einer nachgeschalteten Verarbeitungsvorrichtung, beispielsweise einer Verpackungsvorrichtung, bewegt werden. Auch können die Portionen gepuffert, sortiert und/oder gehandhabt, insbesondere gedreht oder überlappt, werden. Am Ende der Bewegungsvorrichtung werden vorzugsweise ausschließlich Gut-Portionen an die Verpackungsvorrichtung übergeben.

Ferner weist die Aufschneidevorrichtung eine Einbringvorrichtung auf, die dazu ausgebildet ist, zumindest einen weiteren Träger in den Scheibenstrom einzubringen, sobald auf dem vorhergehenden Träger eine Portion gebildet ist. Der Träger kann beim Einbringen insbesondere leer sein. Alternativ ist es auch möglich, dass der Träger bereits einige Scheiben, insbesondere einer anderen Sorte, aufweist. So können beispielsweise Mischportionen, also Portionen mit Scheiben unterschiedlicher Sorten, erstellt werden. Ist beispielsweise eine Teilportion mit einer gewünschten Anzahl an Scheiben einer Sorte erstellt worden, so kann der Träger mit der Teilportion zu einer weiteren Aufschneideeinheit transportiert werden und dort in den entsprechenden Scheibenstrom eingebracht werden, um Scheiben einer anderen Sorte aufzunehmen. Dasselbe Prinzip gilt auch für Scheiben derselben Sorte. So kann eine Teilportion auch zu einer weiteren Aufschneideeinheit verfahren werden, um dort vervollständigt zu werden.

Es kann folglich ein weiterer Träger für eine nachfolgende Portion in den Scheibenstrom eingebracht werden, sobald die vorhergehende Portion auf einem vorhergehenden Träger vollständig erstellt worden ist oder, beispielsweise bei Mischportionen, eine gewünschte Anzahl an Scheiben aufweist.

Die Aufschneidevorrichtung umfasst zumindest eine Steuereinrichtung zum Steuern der Bewegung der Träger, der Aufschneideeinheit und/oder der Einbringvorrichtung. Es ist dabei möglich, dass eine einzige Steuerung sämtliche Abläufe steuert. Alternativ können auch für die Träger, die Aufschneideeinheit und/oder die Einbringvorrichtung jeweils separate Steuereinrichtungen vorgesehen sein.

Das Portionieren erfolgt insbesondere nicht wie auf dem Fachgebiet üblich auf einem Portionierband, sondern direkt auf dem Träger. Der Träger wird dazu in den Schneidbereich eingebracht, um die abgetrennten Scheiben aufzunehmen. Diese Scheiben fallen unmittelbar auf den Träger, d.h. ein mechanisch und steuerungstechnisch aufwendiger Stapelaufnehmer bzw. eine Zwischenablage ist nicht erforderlich. Die Scheiben fallen insbesondere ausschließlich auf den Träger. Auf demselben Träger werden die Scheiben weitertransportiert. Die gebildeten Portionen verschieben sich dabei nicht, da kein weiteres Übergeben der Portionen, z.B. von einem Stapelaufnehmer bzw. einer Zwischenablage auf den Träger oder von einem Portionierband auf ein nachfolgendes Förderband, erforderlich ist.

Auch muss zum Abtransportieren der Portionen der Aufschneidebetrieb nicht unterbrochen werden, da der Träger schnell zwischen die fallenden Scheiben eingebracht wird. Dadurch wird der Durchsatz auf einfache und kostengünstige Weise erhöht. Ferner können Bänder und Bandstrecken minimiert werden.

Weiterbildungen der Erfindung sind auch den abhängigen Ansprüchen, der Beschreibung sowie den beigefügten Zeichnungen zu entnehmen.

Gemäß einer Ausführungsform ist die Aufschneideeinheit dazu ausgebildet, kontinuierlich Scheiben von einem Produkt abzutrennen, wobei der Scheibenstrom kontinuierlich ist. Es fallen also insbesondere permanent Scheiben herab. Der Scheibenstrom wird beim Aufschneiden eines Produktes folglich nicht z.B. zum Abtransport der Portionen unterbrochen, so dass der Durchsatz und somit die Anzahl der erstellten Portionen pro Zeiteinheit deutlich erhöht werden können.

Nach einer weiteren Ausführungsform umfasst die Bewegungsvorrichtung eine Mehrzahl individuell bewegbarer Transportmover und ein Bahnsystem für die Transportmover, in welchem die Transportmover entlang wenigstens einer vorgegebenen Bahn in einer Abtransportrichtung bewegbar sind, wobei insbesondere die Transportmover jeweils zumindest einen mit dem Bahnsystem zusammenwirkenden Läufer und eine Halterung zum Aufnehmen mindestens eines Trägers am Läufer umfassen.

Vorzugsweise kann die Halterung des Transportmovers zur Aufnahme von mehreren, insbesondere zwei, Trägern ausgebildet sein. Insbesondere können in einem Mehrspurbetrieb die Träger zeitgleich in nebeneinander verlaufende Scheibenströme eingebracht und mit Scheiben beladen werden. Die Träger können anschließend durch einen gemeinsamen Transportmover aus dem Schneidbereich bewegt werden. Bei zwei Trägern können diese im gehaltenen Zustand vorzugsweise an bezüglich des Läufers unterschiedlichen Seiten des Transportmovers angeordnet sein.

Der Antrieb für die Transportmover kann beispielsweise als Linearmotor ausgebildet sein, insbesondere als linearer Synchronmotor oder als linearer Induktionsmotor.

Derartige Linearmotoren sind im Zusammenhang mit einer Vielzahl von Anwendungen grundsätzlich bekannt. Von Vorteil ist ein derartiges Antriebsprinzip unter anderem dann, wenn vergleichsweise geringe Lasten zu transportieren sind, wie es in dem hier in Rede stehenden Bereich des Transports von Lebensmittelportionen der Fall ist.

Ein für die Erfindung grundsätzlich verwendbares Transportsystem, auf das hiermit im Hinblick auf das Erfordernis der Ausführbarkeit der Erfindung ausdrücklich Bezug genommen wird, wird von der Firma MagneMotion Inc. mit Sitz in Devens, Massachusetts, USA, angeboten. Dieses System basiert auf einem sogenannten LSM-Antrieb, also auf einem Antrieb durch lineare Synchronmotoren, der von einem sogenannten linearen Induktionsmotor (LIM-Antrieb) zu unterscheiden ist. Im Unterschied zu einem LIM-Antrieb wird bei einem LSM-Antrieb ein Magnetfeld nicht mittels des sogenannten elektromagnetischen Wanderfeldes induziert, sondern das Magnetfeld wird durch Permanentmagnete bereitgestellt. Wenn der Läufer des Linearmotors die Permanentmagnete trägt und der Stator des Linearmotors das elektromagnetische Wanderfeld erzeugt, dann kann man sich das Antriebsprinzip eines LSM-Antriebs bildlich so vorstellen, dass der mit dem Permanentmagneten versehene Transportmover von dem sich längs des Stators bewegenden Magnetfeld über die Transportstrecke gezogen wird. Ein solches Transportsystem bzw. Antriebsprinzip ist beispielsweise in WO 2003/029651 A2 und WO 2010/085670 A1 beschrieben. Auf diese Dokumente wird hiermit bezüglich der Offenbarung eines möglichen Antriebs- bzw. Funktionsprinzips für die Erfindung ausdrücklich Bezug genommen.

Das Bahnsystem bzw. die einzelnen Bahnen eines solchen Transportsystems können in eine Vielzahl aufeinanderfolgender Bahnelemente unterteilt werden, die gewissermaßen jeweils einen Einzel-Linearmotor bilden und von einer Steuereinrichtung individuell ansteuerbar sind. Wenn gleichzeitig die im Bahnsystem befindlichen Transportmover mittels der Steuereinrichtung identifizierbar sind, dann können auf diese Weise grundsätzlich beliebig viele Transportmover gleichzeitig in einem grundsätzlich beliebig komplexen Bahnsystem betrieben und dabei individuell bewegt werden.

Für die Identifizierung bzw. Lokalisierung der einzelnen Transportmover im Bahnsystem verwendet die vorstehend erwähnte Firma MagneMotion Inc. eine Technik, bei der jeder Transportmover mit einem Transducer versehen ist, der in den vom Bahnsystem gebildeten Stator ein Signal induziert, wodurch es der Steuereinrichtung ermöglicht wird, die exakte Position des Transportmovers mit einer von der Größe des Gesamtsystems abhängigen Genauigkeit von Bruchteilen eines Millimeters oder Bruchteilen eines Zentimeters zu bestimmen. Ein Vorteil dieses Systems besteht darin, dass keine externen Sensoren benötigt werden. Bei dem Steuersystem der Firma MagneMotion Inc. ist außerdem durch eine Unterteilung der Bahnen in eine Vielzahl von - gewissermaßen jeweils einen Einzel-Linearmotor darstellenden - Bahnelementen sichergestellt, dass keine Kollisionen zwischen aufeinanderfolgenden Transportmovern auftreten. So kann ein Transportmover nur dann in das nächste Bahnelement einfahren, wenn dies von der Steuereinrichtung gestattet wird, was insbesondere dann nicht der Fall ist, wenn sich ein anderer Transportmover in dem Bahnelement befindet.

Vor dem Hintergrund dieses grundsätzlich bekannten Transportsystems ist bei der Erfindung in einem möglichen Ausführungsbeispiel vorgesehen, dass das Bahnsystem als Stator des Linearmotors ausgebildet ist.

Insbesondere ist der Läufer jeweils ein Bestandteil eines linearen Synchronmotors, wobei insbesondere der Läufer zumindest einen Permanentmagneten umfasst und das Bahnsystem als Motorstator ausgebildet ist.

Vorzugsweise ist das Bahnsystem in eine Vielzahl von, insbesondere jeweils einen Einzel-Linearmotor darstellenden, Bahnelementen unterteilt, die von der Steuereinrichtung individuell ansteuerbar sind.

Die Transportmover sind vorzugsweise von der Steuereinrichtung identifizierbar.

Des Weiteren sind die Transportmover vorzugsweise von der Steuereinrichtung im Bahnsystem lokalisierbar.

Das Transportsystem weist eine Mehrzahl von Transportmovern auf, deren Gesamtanzahl von der jeweiligen Anwendung abhängig ist. Es kann vorgesehen sein, dass das Bahnsystem mehrere Dutzende bis einige Hundert Transportmover umfasst, d.h. es kann gewissermaßen ein regelrechter "Schwarm" von Transportmovern im Bahnsystem vorhanden sein, um eine Vielzahl von Portionen zu transportieren und gegebenenfalls Zusatzfunktionen durchzuführen wie z.B. eine Pufferung, ein Verteilen und/oder ein Zuordnen von Portionen.

Gemäß einer weiteren Ausführungsform steuert die Steuereinrichtung die Aufschneideeinheit derart, dass keine Leerschnitte durchgeführt werden.

Ein Leerschnitt wird üblicherweise nach der letzten Scheibe einer Portion, welche auch eine Teilportion sein kann, durchgeführt. Der Schnitt im Zuge der nächsten Messerumdrehung geht somit ins Leere.

Dass nun keine Leerschnitte durchgeführt werden bedeutet, dass nach dem Abtrennen der letzten Scheibe einer Portion unmittelbar mit der darauffolgenden Messerumdrehung wieder eine Scheibe abgetrennt wird. Nach der Messerumdrehung zum Schneiden der letzten Scheibe der vorhergehenden Portion wird somit unmittelbar mit der nächsten Messerumdrehung die erste Scheibe der nachfolgenden Portion abgetrennt. Der Schnitt im Zuge der nächsten Messerumdrehung geht also nicht ins Leere.

Ein einzelnes Produkt wird kontinuierlich ohne Unterbrechung aufgeschnitten. Eine Unterbrechung findet lediglich bei einem Produktwechsel statt, also wenn ein Produkt vollständig aufgeschnitten ist und anschließend ein neues Produkt aufgeschnitten wird.

Pausen beim Aufschneiden werden erfindungsgemäß minimiert. Dies führt zu einem kontinuierlichen Scheibenstrom und damit einhergehend zu einem kontinuierlichen Portionsstrom.

Gemäß einer weiteren Ausführungsform steuert die Steuereinrichtung die Aufschneideeinheit derart, dass der Abstand zwischen fallenden Scheiben eines Produktes konstant ist. Insbesondere bleibt der zeitliche und/oder räumliche Abstand der fallenden Scheiben eines Produktes gleich. Der zeitliche Abstand kann wenige Bruchteile von Sekunden betragen, beispielsweise im Extremfall bei einer Schneidleistung von 2000 Scheiben pro Minute nur 30 Millisekunden. Es sind jedoch auch größere zeitliche Abstände denkbar. Insbesondere kann der zeitliche Abstand höchstens 40, 50, 75, 100, 200, 300, 400 oder 500 Millisekunden betragen. Der räumliche Abstand kann wenige Zentimeter oder sogar nur einige Millimeter betragen. Die Aufschneideeinheit schneidet folglich gleichmäßig mit konstanter Geschwindigkeit Scheiben vom Produkt ab. Insbesondere ändert sich der Abstand zwischen den fallenden Scheiben auch nicht beim Einbringen des Trägers in den Scheibenstrom oder beim Abtransport einer Portion. Die Träger müssen daher schnell in den Scheibenstrom eingebracht werden.

Nach einer weiteren Ausführungsform ist eine Übergabevorrichtung vorgesehen, die die Produkte vom Träger an eine Verpackungsvorrichtung übergibt. Insbesondere können die Portionen zunächst auf einem Träger durch die Bewegungsvorrichtung, insbesondere auf einem Bahnsystem, bewegt werden. Die Portion verbleibt dabei insbesondere auf dem Träger. Im Bereich einer Verpackungsvorrichtung kann die Übergabevorrichtung die Portionen in die Verpackungsvorrichtung, insbesondere in eine Verpackung, übergeben. Als Übergabevorrichtung kann hierbei eine Robotereinheit, insbesondere mit einem Picker, dienen. Die Portion kann dadurch vom Träger in die Verpackung übergeben werden.

Alternativ ist es möglich, dass bereits der Träger einen Teil einer Verpackung bildet. So kann der Träger beispielsweise als Tray ausgebildet sein. Die einzelnen Scheiben fallen dabei direkt in den Tray. Der Tray wird zur Verpackungsvorrichtung bewegt und dort final verpackt, d.h. insbesondere mit einer Folie verschweißt und/oder verklebt.

Auch ist es denkbar, dass ein Tray, in den die abgetrennten Scheiben fallen, auf einem Träger aufliegt und als Einheit mit dem Träger bewegt wird. Der Träger kann hierbei eine Haltevorrichtung, z.B. einen Rahmen, eine Vertiefung und/oder eine Aussparung, für den Tray aufweisen. Der Tray kann dann vom Träger an eine Verpackungsvorrichtung übergeben werden.

Nach einer weiteren Ausführungsform verbleibt die Portion bis zur Übergabe an eine Verpackungsvorrichtung auf dem Träger. Dies bedeutet insbesondere, dass die Scheiben, welche unmittelbar auf den Träger fallen, auf diesem Träger auch verbleiben, bis die Portionen verpackt werden. Die Portionen verschieben sich folglich nicht auf dem Weg zur Verpackungsvorrichtung, wie es beispielsweise bei herkömmlichen Förderbandsystemen mit Bandübergängen oder Aufschneidevorrichtungen mit einem Stapelaufnehmer bzw. einer Zwischenablage im Scheibenstrom der Fall sein kann.

Gemäß einer weiteren Ausführungsform sind für jede Portion zwei Träger vorgesehen, welche sich im Schneidbereich zu einer gemeinsamen Auflage für die Portion ergänzen.

Die Auflage entspricht dabei gewissermaßen einem geteilten Träger. Insbesondere können die beiden Träger bzw. Trägerhälften von unterschiedlichen Seiten her in den Scheibenstrom eingebracht werden. Dies hat den Vorteil, dass die jeweiligen Träger eine geringere Strecke zurücklegen müssen. Die Auflage kann folglich insgesamt schneller in den Scheibenstrom eingebracht werden als ein einzelner Träger.

Insbesondere kann auch vorgesehen sein, dass pro Portion zwei Transportmover eingesetzt werden. Hierbei kann jedem Träger ein eigener Transportmover zugeordnet sein. Die beiden Transportmover können die Träger vorzugsweise von unterschiedlichen Seiten her in den Scheibenstrom einbringen.

Nach einer weiteren Ausführungsform umfasst die Einbringvorrichtung zumindest einen Halter, der den Träger vorübergehend fixiert bzw. hält. Der Träger kann somit sicher im Scheibenstrom gehalten und/oder positioniert werden, während die Scheiben auf den Träger fallen.

Insbesondere kann der Halter den Träger mechanisch, magnetisch und/oder hydraulisch, z.B. mittels eines erzeugten Vakuums, halten. Vorzugsweise umfasst der Halter eine Gabel oder Zange.

Gemäß einer weiteren Ausführungsform ist der Halter dazu ausgebildet, den mit einer Portion beladenen Träger an die Bewegungsvorrichtung, insbesondere einen Transportmover oder eine Halterung, zu übergeben. Nachdem eine Portion auf einem Träger erstellt worden ist, kann der Träger wieder vom Halter gelöst werden. Der Träger befindet sich insbesondere wieder außer Eingriff mit der Einbringvorrichtung, so dass dieser aus dem Schneidbereich heraus bewegt werden kann.

Nach einer weiteren Ausführungsform sind zwei Halter vorgesehen, die dazu ausgebildet sind, abwechselnd einen mit einer Portion beladenen Träger an die Bewegungsvorrichtung, insbesondere einen Transportmover oder eine Halterung, zu übergeben und einen weiteren Träger in den Scheibenstrom einzubringen. Die Halter können dabei insbesondere alternierend arbeiten und abwechselnd die jeweilige Funktion erfüllen. Vorzugsweise können die Halter auf einer Achse verschieblich gelagert sein. Auf diese Weise kann der Träger zum Beladen in eine erste Position und zur Übergabe an die Bewegungsvorrichtung in eine zweite Position verstellt werden. Dadurch wird gewährleistet, dass die Scheiben stets an derselben Position aufgenommen und die Träger an derselben Position abgegeben werden. Auch die Portionen auf den Trägern sind dadurch immer an derselben Position und müssen nicht erst nachträglich positioniert werden.

Insbesondere kann der Träger über und/oder entlang des Halters bewegbar sein. Vorzugsweise kann der Träger hierbei von hinten kommend über den Halter bewegt werden und in derselben Richtung aus dem Schneidbereich wieder herausbewegt werden. Dies hat den Vorteil, dass der Träger stets in derselben Richtung bewegt wird. Die Steuerung gestaltet sich dabei besonders einfach. Auch kann die Zuführung der Träger bei einem geradlinigen Verlauf auf einfache Weise in die Bewegungsvorrichtung integriert werden bzw. kann die Bewegungsvorrichtung die Zuführung gewissermaßen fortsetzen, ohne die Träger hierbei umzulenken.

Erfindungsgemäß werden die Träger in einer Ebene in den Scheibenstrom eingebracht, die oberhalb einer Abtransportebene liegt, in welcher die mit Portionen beladenen Träger aus dem Schneidbereich bewegt werden. Dies ermöglicht beispielsweise eine schmale, kompakte Bauweise, da die Träger nicht von der Seite her in den Scheibenstrom eingebracht werden müssen. Oberhalb der Abtransportebene steht indessen stets genügend Raum zur Verfügung, um die leeren Träger dem Schneidbereich zuzuführen. Eine Zuführung, welche oberhalb der Abtransportebene angeordnet ist, hat zudem den Vorteil, dass auch bei mehr als zwei Spuren die Träger in die jeweiligen Scheibenströme eingebracht werden können, was bei einer seitlichen Zuführung zumindest einen gewissen konstruktiven Aufwand erfordert.

Nach einer weiteren Ausführungsform umfasst die Einbringvorrichtung eine gegenüber einer Abtransportebene geneigte Zuführung für die Träger. Vorzugsweise können die Träger zumindest mit einer Komponente entgegen der Abtransportrichtung zum Schneidbereich gelangen. Die Träger können insbesondere schräg von oben dem Schneidbereich zugeführt werden, vorzugsweise mit dem Gefälle. Die Träger können insbesondere aus Kunststoff gefertigt sein. Auf diese Weise können die Träger allein durch die Schwerkraft auf der geneigten Zuführung in den Schneidbereich oder bis zu einer Einbringvorrichtung rutschen. Die Einbringvorrichtung gestaltet sich auf diese Weise besonders einfach. Vorzugweise ist der Abstand der Zuführung zur Abtransportebene im Bereich des Schneidbereichs kleiner als in Abtransportrichtung gesehen stromabwärts. Die Zuführvorrichtung bildet dabei gewissermaßen einen Keil und kann nahe an den Schneidbereich herangeführt werden, ohne die Aufschneideeinheit zu behindern.

Gemäß einer weiteren Ausführungsform ist die Einbringvorrichtung dazu ausgebildet, die Träger von mindestens einer Seite her in den Scheibenstrom einzubringen. Vorzugsweise können die Träger seitlich eingeschoben werden. Die Träger können insbesondere eine Linearbewegung durchführen. Auch können die Träger seitlich in den Schneidbereich eingedreht werden. Vorzugsweise können die Träger rechtwinklig zur Abtransportrichtung in den Scheibenstrom eingebracht werden.

Nach einer weiteren Ausführungsform umfasst die Einbringvorrichtung eine Schwenkvorrichtung für die Träger, welche schwenkbar um eine, insbesondere vertikale, Schwenkachse gelagert ist. Die Träger können auf diese Weise z.B. von der Seite her kommend in den Schneidbereich eingeschwenkt werden. Vorzugsweise kann die Schwenkachse auch schräg zu einer Senkrechten orientiert sein, d.h. die Träger führen eine schräge Bewegung oder eine Taumelbewegung aus.

Gemäß einer weiteren Ausführungsform umfasst die Einbringvorrichtung eine Positionierungsvorrichtung, welche dazu ausgebildet ist, den Träger während einer Entgegennahme von Scheiben zu positionieren, insbesondere abzusenken, zu drehen und/oder in X-/Y-Richtung relativ zum Scheibenstrom zu bewegen.

Die Positionierungsvorrichtung kann insbesondere eine Hub- und/oder Drehvorrichtung umfassen. Auch kann die Positionierungsvorrichtung eine Wiegeeinheit umfassen, welche die Portionen vor der Übergabe an die Bewegungsvorrichtung bzw. die Transportmover wiegt. Insbesondere kann die Positionierungsvorrichtung den Halter, z.B. mit einer bewegliche Lagerung und/oder einer Gabel, umfassen. Die Funktionalität kann hierbei zum Beispiel in die Gabel oder in einen Koppelbereich zum Halter integriert sein.

Die Erfindung betrifft auch ein Verfahren zum Aufschneiden von Lebensmittelprodukten in zumindest eine Scheibe umfassende Portionen mittels einer Aufschneidevorrichtung. Demnach werden Scheiben von einem Produkt abgetrennt. Die Scheiben fallen in einem Schneidbereich als Scheibenstrom unmittelbar auf zumindest einen Träger und bilden auf dem Träger eine Portion. Die mit Portionen beladenen Träger werden aus dem Schneidbereich bewegt. Zumindest ein weiterer Träger wird in den Scheibenstrom eingebracht, sobald auf einem vorhergehenden Träger eine Portion gebildet ist.

Nach einer weiteren Ausführungsform wird der vorhergehende Träger mit der Portion abtransportiert, während der weitere Träger Scheiben entgegennimmt. Es kommt dabei insbesondere zu keinem Zeitverlust bzw. zu keiner Unterbrechung des Scheibenstroms, um vollständige Portionen aus dem Schneidbereich abtransportieren zu können.

Alle hier beschriebenen Ausführungsformen der Vorrichtung sind insbesondere dazu ausgebildet, nach dem hier beschriebenen Verfahren betrieben zu werden. Ferner können alle hier beschriebenen Ausführungsformen der Vorrichtung sowie alle hier beschriebenen Ausführungsformen des Verfahrens jeweils miteinander kombiniert werden.

Die Erfindung wird im Folgenden beispielhaft unter Bezugnahme auf die Zeichnungen beschrieben. Es zeigen:
- Fig. 1: eine Seitenansicht einer Ausführungsform einer erfindungsgemäßen Aufschneidevorrichtung,
- Fig. 2 bis Fig. 4: Draufsichten weiterer Ausführungsformen einer erfindungsgemäßen Aufschneidevorrichtung,
- Fig. 5: eine Seitenansicht einer Ausführungsform einer erfindungsgemäßen Einbringvorrichtung,
- Fig. 6: eine Draufsicht auf die Einbringvorrichtung gemäß Fig. 5,
- Fig. 7: eine Seitenansicht einer Ausführungsform einer erfindungsgemäßen Einbringvorrichtung,
- Fig. 8 und Fig. 9: Seitenansichten einer Ausführungsform eines erfindungsgemäßen Trägers,
- Fig. 10: eine Draufsicht auf den Träger gemäß Fig. 8 und 9,
- Fig. 11: eine Draufsicht auf eine Ausführungsform einer erfindungsgemäßen Aufschneidevorrichtung,
- Fig. 12: eine Seitenansicht einer Ausführungsform einer erfindungsgemäßen Aufschneidevorrichtung,
- Fig. 13 und Fig. 14: Seitenansichten verschiedener Ausführungsformen einer erfindungsgemäßen Positionierungsvorrichtung, und
- Fig. 15: eine Seitenansicht einer Ausführungsform einer erfindungsgemäßen Aufschneidevorrichtung.

Zunächst wird festgestellt, dass die dargestellten Ausführungsformen rein beispielhafter Natur sind. Insbesondere können die Anzahl der dargestellten Spuren, Träger, Transportmover, Halterungen und Halter variieren. Die Merkmale einer Ausführungsform können auch beliebig mit Merkmalen einer anderen Ausführungsform kombiniert werden. Insbesondere ist es auch möglich, dass mehrere in parallelen Spuren angeordnete Träger, insbesondere zwei nebeneinander angeordnete Träger, von einem gemeinsamen Transportmover aufgenommen und von diesem durch das Bahnsystem bewegt werden.

Fig. 1 zeigt eine Aufschneidevorrichtung, bei der ein Produkt 10 mit einer Aufschneideeinheit 12 in Scheiben 14 geschnitten wird. Die Scheiben 14 fallen unmittelbar auf einen Träger 16 und bilden dort eine Portion 18.

Die Träger 16 werden von einer Einbringvorrichtung 20 in den Scheibenstrom eingebracht. Die mit Portionen 18 beladenen Träger 16 werden anschließend mit Hilfe einer Bewegungsvorrichtung 22 aus dem Schneidbereich heraus in einer Abtransportrichtung A bewegt.

Die Bewegungsvorrichtung 22 weist mehrere individuell bewegbare Transportmover 24 auf, welche in einem Bahnsystem 26 bewegt werden können.

Die Einbringvorrichtung 20 umfasst eine schräg geneigte Zuführung 28 sowie einen Halter 30. Die Zuführung 28 kann an seinem dem Halter 30 zugewandten Endbereich um einen Verstellweg X verstellt werden. Der Halter 30 kann wiederum um eine horizontale Schwenkachse S verschwenkt werden.

Leere Träger 16 gelangen in Zuführrichtung Z über die Zuführung 28 in den Schneidbereich und werden dort vom Halter 30 fixiert. Scheiben 14 werden kontinuierlich vom Produkt 10 abgetrennt und bilden einen kontinuierlichen Scheibenstrom. Die Scheiben 14 fallen hierbei unmittelbar und ungehindert auf den Träger 16.

Der Halter 30 kann um die Schwenkachse S aus der geneigten Position in eine horizontale Position verschwenkt werden. Die Zuführung 28 kann dabei um den Verstellweg X zurückgezogen werden. Durch den Rückzug bzw. die Längenvariabilität des freien Endes der Zuführung 28 wird die Bewegungsfreiheit für den Halter 30 sichergestellt.

Ist eine Portion 18 auf dem Träger 16 erstellt, gibt der Halter 30 den Träger 16 an den Transportmover 24 der Bewegungsvorrichtung 22 ab. Der Transportmover 24 kann kurz hinter oder z.B. auch unterhalb des Schneidbereichs warten. Insbesondere können die Transportmover 24 auf einer spurbezogenen Kreisbahn in den Schneidbereich gebracht werden. Der mit einer Portion 18 bestückte Transportmover 24 wird daraufhin in Abtransportrichtung A auf dem Bahnsystem 26 aus dem Schneidbereich bewegt, beispielsweise zu einer Verpackungsvorrichtung. Der Spurbezug bleibt hierbei erhalten, d.h. der Träger 16 bleibt in einem Spurbereich und die Spurbreite wird beim Abführen nicht verlassen.

Ein weiterer Träger 16 wird schräg von oben über die Zuführung 28 in den Schneidbereich bewegt, im Halter 30 fixiert und so in den kontinuierlichen Scheibenstrom eingebracht. Dort nimmt der Träger 16 Scheiben 14 auf, welche wiederum eine Portion 18 auf dem Träger 16 bilden.

Auf diese Weise wird es ermöglicht, dass vollständig erstellte Portionen 18 abtransportiert werden können, ohne dass der kontinuierliche Scheibenstrom unterbrochen werden muss. Die Einbringvorrichtung 20 ermöglicht es nämlich, leere Träger 16 in den kontinuierlichen Scheibenstrom einzubringen, ohne den Scheibenstrom unterbrechen zu müssen. Gleichwohl ist es grundsätzlich auch möglich, den Scheibenstrom kurzzeitig zu unterbrechen, z.B. durch die Durchführung von Leerschnitten, um mehr Zeit zum Einbringen eines leeren Trägers 16 zu erhalten.

Eine schräge Zuführung 28 ist insbesondere im Mehrspurbetrieb bei mindestens drei Spuren vorteilhaft.

Sind zum Beispiel nur zwei parallele Spuren vorgesehen, so können die leeren Träger 16 auch, wie in Fig. 2 gezeigt, von der Seite in den Schneidbereich eingebracht bzw. eingeschoben werden. Die Zuführrichtung Z der Träger 16 verläuft vorzugsweise rechtwinklig zur Abtransportrichtung A.

Die beiden Träger 16 können von einem gemeinsamen Transportmover 24 aufgenommen und von diesem transportiert werden. Alternativ kann auch jedem Träger 16 ein separater Transportmover 24 zugeordnet sein.

In Fig. 3 ist eine weitere Ausführungsform gezeigt. Die Einbringvorrichtung 20 kann hierbei um eine zumindest im Wesentlichen vertikale Schwenkachse S verschwenkt werden. Die Träger 16 werden demnach seitlich in den Schneidbereich eingedreht, vorzugsweise rechtwinklig zur Abtransportrichtung A.

Die Schwenkachse S kann auch gegenüber der Vertikalen geneigt sein. Dies ist insbesondere dann vorteilhaft, wenn die Träger 16 auf einer schräg geneigten Zuführung 28, wie sie beispielsweise in Fig. 1 dargestellt ist, in den Schneidbereich eingebracht werden. Das Eindrehen der leeren Träger 16 kann in diesem Fall oberhalb fertiggestellter Portionen 18 erfolgen.

Vorzugsweise kann der Halter 30 höhenverstellbar, insbesondere absenkbar, ausgebildet sein. Dazu kann der Halter 30 z.B. einen entlang der Schwenkachse S verlaufenden teleskopierbaren Arm umfassen.

Alternativ oder zusätzlich kann der Halter 30 an dem Bereich, in welchem der Träger 16 fixiert ist, eine, insbesondere ansteuerbare, Gabel 31, Zange und/oder Schelle umfassen. Die Gabel 31 kann vorzugsweise geöffnet und geschlossen werden, um den Träger 16 zumindest vorübergehend am Halter 30 zu fixieren.

Es ist vorteilhaft, wenn der Träger 16 seitlich in die Gabel 31 eingeführt wird, da dann die Gabelöffnung nach einem Einschwenken bereits in Abtransportrichtung A zeigt, so dass der Träger 16 auf einfache Weise an einen Transportmover 24 übergeben werden kann.

Der Träger 16 kann seitlich oder von unten her in den Scheibenstrom eingebracht werden. Auch kann der Träger 16 aus einer Zuführung 28 in den Halter 30, insbesondere die Gabel 31, fallen.

Bei einer ein- oder zweispurigen Aufschneidevorrichtung spielt die Spurbreite für die Bewegung des Trägers 16 nicht zwangsläufig eine Rolle. Der Träger 16 kann sowohl schräg von oben als auch von der Seite, z.B. über eine Dreh- und/oder Schwenkbewegung, zu- bzw. abgeführt werden.

Bei der Aufschneidevorrichtung, welche in Fig. 4 dargestellt ist, gelangen die leeren Träger 16 in einer Ebene oberhalb der Abtransportebene über einen Verteiler 32 zur Zuführung 28. Diese kann, wie in Fig. 1 dargestellt ist, schräg geneigt sein. Durch den Verteiler 32 können mehrere parallele Zuführungen 28 mit leeren Trägern 16 bestückt werden. Die Träger 16 gelangen über die schräge Zuführungen 28 in den Schneidbereich und werden an die Halter 30 übergeben. In einer darunterliegenden Abtransportebene können die mit Portionen 18 bestückten Träger 16 anschließend in Abtransportrichtung A aus dem Schneidbereich abtransportiert werden.

Die Zuführung von oben her ist vorteilhaft, da oberhalb der Abtransportebene genügend Bauraum zur Verfügung steht. Der Verteiler 32 sowie die Einbringvorrichtung 20 benötigen folglich keinen zusätzlichen Platz. Besonders vorteilhaft gestaltet sich diese Ausführungsform in einem Mehrspurbetrieb. Grundsätzlich ist das dargestellte Verfahren jedoch auch bei nur einer einzigen Spur anwendbar.

Das Beladen der Träger 16 mit Scheiben 14 kann in den Spuren synchron erfolgen. Grundsätzlich ist es jedoch auch möglich, dass die Träger 16 unabhängig voneinander mit Scheiben 16 beladen und abtransportiert werden.

In den Fig. 5 und 6 ist eine Einbringvorrichtung 20 dargestellt. Die Einbringvorrichtung 20 weist zwei Halter 30 auf, welche beispielsweise alternierend arbeiten können. So kann ein Halter 30 einen Träger 16 mit einer fertiggestellten Portion 18 an die Bewegungsvorrichtung 22 abgeben, während der andere Halter 30 einen nachfolgenden Träger 16 in der Gabel 31 aufnimmt.

Insbesondere kann der Halter 30 auch längenverstellbar sein, um die Träger 16 nach vorne zur Bewegungsvorrichtung 22 auszustoßen.

Die Gabel 31 kann insbesondere zur Zu- und/oder Abführrichtung hin offen sein, vorzugsweise stirnseitig oder seitlich. Der Halter 30 kann bevorzugt mit einer entsprechenden Aufnahme an einer Unterseite des Trägers 16 korrespondieren.

Insbesondere kann der Halter 30 abgesenkt werden, vorzugsweise abhängig von der Portionshöhe.

Auch kann der Halter 30 beispielsweise eine X-/Y-Bewegung ausführen. Auf diese Weise können auf den Träger 16 Längs- und Querschindel-Portionen erstellt werden.

Der Halter 30 kann jedoch nicht nur z.B. longitudinal verstellt werden. So ist es beispielsweise auch möglich, den Kopf, insbesondere die Gabel 31, des Halters 30 drehbar auszugestalten, um beispielsweise Träger 16 seitlich aufnehmen zu können.

Auch können die Halterungen 30 jeweils axial verschiebbar entlang der Schwenkachse S ausgebildet sein, um die Träger 16 in die Spurmitte zu bewegen. So können diese für eine Querbewegung der Träger 16 für die Portionsbildung sorgen. Ansonsten würden die Portionen 18 auf einem Träger 16 des linken bzw. des rechten Halters 30 stets versetzt zueinander positioniert werden und müssten später auf eine gemeinsame Spurachse gebracht werden.

Gemäß der Ausführungsform, welche in Fig. 7 dargestellt ist, können die Träger 16 auch über bzw. entlang des Halters 30 bewegt werden. Dabei ist keine direkte Zuführung, Eintaktung oder Übergabe notwendig. Auch ist kein Richtungswechsel erforderlich. Die Träger 16 können somit entlang einer einzigen Richtung zugeführt und abtransportiert werden. Dieses Prinzip ist für einen Halter 30 denkbar, der zuführseitig, abführseitig oder auch seitlich zu einer Spur angelenkt ist.

Es ist hierbei ausreichend, wenn immer in einer Endstellung des Halters 30, vorzugsweise in der schrägen Position vor Abgabe des Trägers 16 in den Schneidbereich, ein neuer, leerer Träger 16 nachgefördert wird.

In den Fig. 8 bis 10 ist gezeigt, dass auch zwei Träger 16 für eine einzige Portion 18 vorgesehen sein können. Diese Träger 16 können von der Seite her in den Scheibenstrom eingebracht werden. Dies hat insbesondere den Vorteil, dass die Träger 16 schneller in den kontinuierlichen Scheibenstrom der fallenden Scheiben eingebracht werden können.

Wie in Fig. 9 zu sehen ist, kann eine auf den Trägern 16 geförderte Portion 18 auch auf einfache Weise in eine Verpackung 34 abgegeben werden. Die Träger 16 werden hierbei oberhalb der Verpackung 34 voneinander getrennt, so dass die Portion 18 nach unten fallen kann. Dies kann beispielsweise am Ende eines Bahnsystems 26 erfolgen. Die Portion 18 befindet sich anschließend in einer Verpackungsmulde, z.B. einem Tray.

Bei dem Ausführungsbeispiel gemäß Fig. 11 sind mehrere Halter 30 jeweils seitlich neben einer Spur angeordnet. Diese Halter 30 sorgen für die Zuführung der leeren Träger 16 und können in X- und Y-Richtung bewegt werden.

Bei der Ausführungsform, welche in Fig. 12 dargestellt ist, können die leeren Träger 16 über eine Eintakteinheit 36 unterhalb einer Schneidkante in den Schneidbereich eingebracht werden. Die Träger 16 können hierbei bereits mit einem Transportmover 24 verbunden sein oder aber anderweitig, z.B. über ein Förderband, in den Schneidbereich transportiert werden. Im Schneidbereich können die Transportmover mit dem Träger 16 beliebig vor- und zurückbewegt werden, um ein gewünschtes Ablagebild zu erstellen. Dieser Schneidbereich, in dem die Portionen erstellt werden, kann auch getrennt von dem Bahnsystem 26, welches für den Abtransport sorgt, angeordnet sein.

In den Fig. 13 und 14 ist symbolisch durch die Pfeile eine Positionierungsvorrichtung 38 angedeutet. Die Einbringvorrichtung 20 kann bei diesen Ausführungsbeispielen somit eine Positionierungsvorrichtung 38 umfassen, welche für eine Hub- und/oder Drehbewegung der Träger 16 sorgt. Die Positionierungsvorrichtung 38 ist wirksam, bevor die Träger 16 an die Transportmover 24 übergeben werden. Auch kann die Positionierungsvorrichtung 38 die Träger 16 drehen, um die Scheiben 14 beispielsweise in einem Rund anzuordnen.

Ferner kann die Positionierungsvorrichtung 38 beispielsweise eine Waage umfassen, um die Portion 18 in diesem Schritt zu wiegen.

Die Positionierungsvorrichtung 38 kann den Träger 14 von außen her erfassen und diesen führen. Auch kann die Positionierungsvorrichtung 38 den Träger 16 absenken und an den unterhalb wartenden Transportmover 24 übergeben. Hierbei ist es denkbar, dass der Träger 16 mit Hilfe der Erdbeschleunigung in eine Halterung des Transportmovers 24 fallengelassen wird.

Die Handhabung der Scheiben 14 bzw. der Portionen 18 erfolgt somit gewissermaßen in drei Ebenen. In der obersten Ebene ist der Halter 30 für die Träger 16 vorgesehen. In dieser Ebene erfolgt der Beginn der Portionserstellung. In der mittleren Ebene ist die Positionierungsvorrichtung 38 angeordnet, welche die fertigen Portionen 18 handhabt. In der untersten Ebene warten schließlich die Transportmover 24 und sorgen für den Abtransport der Träger 16.

Bei der Ausführungsform gemäß Fig. 15 umfasst die Einbringvorrichtung 20 eine Drehvorrichtung. Mehrere Halter 30 sind hierbei drehbar um eine Drehachse D angeordnet. Die Träger 16 können, bildlich gesprochen, wie bei einem Riesenrad bewegt und nacheinander in den Schneidbereich eingebracht werden. Ein Drehgelenk 40 am jeweiligen Endbereich der Halter 30 sorgt dafür, dass die Träger 16 stets waagerecht ausgerichtet sind.

Die Halter 30 können längenverstellbar ausgebildet sein. Auch ist es denkbar, dass die jeweiligen Halter höhenverstellbar sind. Vorzugsweise können die Träger 16 durch die Halter 30 eine X-Y-Bewegung und/oder eine Drehbewegung durchführen.

Insbesondere kann die Drehvorrichtung seitlich neben der Spur bzw. der Bewegungsvorrichtung 22 angeordnet sein. Für jede Spur können zwei Drehvorrichtungen mit einer gemeinsamen Drehachse D vorgesehen sein, welche alternierend Träger 16 in den Schneidbereich zuführen. Dies kann von einer Seite oder von beiden Seiten her erfolgen. Auch können die Portionen 18 vor der Übergabe zum Transportmover 24 gewogen werden.

Erfindungsgemäß können somit Leerschnitte vermieden werden. Die Vorrichtung benötigt keine Ausstattung dafür, d.h. die Aufschneideeinheit muss hierzu keine Ausrückmechanik oder dergleichen aufweisen. Auch muss das Produkt 10 nicht entgegen der Zuführrichtung bewegt werden. Dadurch, dass die Scheiben 14 unmittelbar auf die Träger 16 fallen und von diesen bis zur Verpackungsvorrichtung nicht mehr entfernt werden, wird eine hohe Portionsqualität erreicht. Der Portionsaufbau wird während des Transports nämlich nicht durch etwaige Bandübergänge negativ beeinflusst.

Erfindungsgemäß kann eine hohe Schneidleistung gewährleistet werden, da der Scheibenstrom nicht durch Leerschnitte unterbrochen wird.

### Bezuqszeichenliste

- 10: Produkt
- 12: Aufschneideeinheit
- 14: Scheibe
- 16: Träger
- 18: Portion
- 20: Einbringvorrichtung
- 22: Bewegungsvorrichtung
- 24: Transportmover
- 26: Bahnsystem
- 28: Zuführung
- 30: Halter
- 31: Gabel
- 32: Verteiler
- 34: Verpackung
- 36: Eintakteinheit
- 38: Positionierungsvorrichtung
- 40: Drehgelenk

- A: Abtransportrichtung
- Z: Zuführrichtung
- X: Verstellweg
- S: Schwenkachse
- D: Drehachse

## Patentansprüche

1. Vorrichtung, insbesondere Hochgeschwindigkeits-Slicer, zum Aufschneiden von Lebensmittelprodukten (10) in zumindest eine Scheibe (14) umfassende Portionen (18), mit
einer Aufschneideeinheit (12), die dazu ausgebildet ist, Scheiben (14) von einem Produkt (10) abzutrennen, wobei die Scheiben (14) in einem Schneidbereich als Scheibenstrom unmittelbar auf zumindest einen Träger (16) fallen und auf dem Träger (16) eine Portion (18) bilden,
einer Bewegungsvorrichtung (22) zum Bewegen der mit Portionen (18) beladenen Träger (16) aus dem Schneidbereich,
einer Einbringvorrichtung (20), die dazu ausgebildet ist, zumindest einen weiteren Träger (16) in den Scheibenstrom einzubringen, sobald auf einem vorhergehenden Träger (16) eine Portion (18) gebildet ist, und
zumindest einer Steuereinrichtung zum Steuern der Bewegungen der Träger (16), der Aufschneideeinheit (12) und/oder der Einbringvorrichtung (20), **dadurch gekennzeichnet, dass**
die Träger (16) in einer Ebene in den Scheibenstrom eingebracht werden, welche oberhalb einer Abtransportebene liegt, in welcher die mit Portionen (18) beladenen Träger (16) aus dem Schneidbereich bewegt werden.

2. Vorrichtung nach Anspruch 1,
**dadurch gekennzeichnet, dass**
die Aufschneideeinheit (12), dazu ausgebildet ist, kontinuierlich Scheiben von einem Produkt (10) abzutrennen, wobei der Scheibenstrom kontinuierlich ist.

3. Vorrichtung nach Anspruch 1 oder 2,
**dadurch gekennzeichnet, dass**
die Bewegungsvorrichtung (22) eine Mehrzahl individuell bewegbarer Transportmover (24) und ein Bahnsystem (26) für die Transportmover (24) umfasst, in welchem die Transportmover (24) entlang wenigstens einer vorgegebenen Bahn in einer Abtransportrichtung bewegbar sind, wobei insbesondere die Transportmover (24) jeweils zumindest einen mit dem Bahnsystem (26) zusammenwirkenden Läufer und eine Halterung zum Aufnehmen mindestens eines Trägers (16) am Läufer umfassen.

4. Vorrichtung nach einem der vorhergehenden Ansprüche,
**dadurch gekennzeichnet, dass**
die Steuereinrichtung die Aufschneideeinheit (12) derart steuert, dass keine Leerschnitte durchgeführt werden.

5. Vorrichtung nach einem der vorhergehenden Ansprüche,
**dadurch gekennzeichnet, dass**
die Steuereinrichtung die Aufschneideeinheit (12) derart steuert, dass der Abstand zwischen fallenden Scheiben (14) eines Produktes (10) konstant ist.

6. Vorrichtung nach einem der vorhergehenden Ansprüche,
**dadurch gekennzeichnet, dass**
eine Übergabevorrichtung vorgesehen ist, die die Portion (18) vom Träger (16) an eine Verpackungsvorrichtung übergibt.

7. Vorrichtung nach einem der vorhergehenden Ansprüche,
**dadurch gekennzeichnet, dass**
die Portion (18) bis zur Übergabe an eine Verpackungsvorrichtung auf dem Träger (16) verbleibt.

8. Vorrichtung nach einem der vorhergehenden Ansprüche,
**dadurch gekennzeichnet, dass**
für jede Portion (18) zwei Träger (16) vorgesehen sind, welche sich im Schneidbereich zu einer gemeinsamen Auflage für die Portion (18) ergänzen.

9. Vorrichtung nach einem der vorhergehenden Ansprüche,
**dadurch gekennzeichnet, dass**
die Einbringvorrichtung (20) zumindest einen Halter (30) umfasst, der den Träger (16) vorübergehend fixiert, wobei insbesondere der Halter (30) dazu ausgebildet ist, den mit einer Portion (18) beladenen Träger (16) an die Bewegungsvorrichtung (22), insbesondere einen Transportmover (24) oder eine Halterung, zu übergeben.

10. Vorrichtung nach Anspruch 9,
**dadurch gekennzeichnet, dass**
zwei Halter (30) vorgesehen sind, die dazu ausgebildet sind, abwechselnd einen mit einer Portion (18) beladenen Träger (16) an die Bewegungsvorrichtung (22), insbesondere einen Transportmover (24) oder eine Halterung, zu übergeben und einen weiteren Träger (16) in den Scheibenstrom einzubringen.

11. Vorrichtung nach einem der vorhergehenden Ansprüche,
**dadurch gekennzeichnet, dass**
die Einbringvorrichtung (20) eine gegenüber einer Abtransportebene geneigte Zuführung (28) für die Träger (16) umfasst, und/oder dass die Einbringvorrichtung (20) dazu ausgebildet ist, die Träger (16) von mindestens einer Seite her in den Scheibenstrom einzubringen, und/oder dass die Einbringvorrichtung (20) eine Schwenkvorrichtung für die Träger (16) umfasst, welche schwenkbar um eine, insbesondere vertikale, Schwenkachse (S) gelagert ist.

12. Vorrichtung nach einem der vorhergehenden Ansprüche,
**dadurch gekennzeichnet, dass**
die Einbringvorrichtung (20) eine Positionierungsvorrichtung (38) umfasst, welche dazu ausgebildet ist, den Träger (16) während einer Entgegennahme von Scheiben (14) zu positionieren, insbesondere abzusenken, zu drehen und/oder in X-/Y-Richtung relativ zum Scheibenstrom zu bewegen.

13. Verfahren zum Aufschneiden von Lebensmittelprodukten (10) in zumindest eine Scheibe (14) umfassende Portionen (18) mittels einer Aufschneidevorrichtung, insbesondere nach einem der vorhergehenden Ansprüche,
bei dem Scheiben (14) von einem Produkt (10) abgetrennt werden,
die Scheiben (14) in einem Schneidbereich als Scheibenstrom unmittelbar auf zumindest einen Träger (16) fallen und auf dem Träger (16) eine Portion (18) bilden,
die mit Portionen (18) beladenen Träger (16) aus dem Schneidbereich bewegt werden, und
zumindest ein weiterer Träger (16) in den Scheibenstrom eingebracht wird, sobald auf einem vorhergehenden Träger (16) eine Portion (18) gebildet ist, **dadurch gekennzeichnet, dass**
die Träger (16) in einer Ebene in den Scheibenstrom eingebracht werden, welche oberhalb einer Abtransportebene liegt, in welcher die mit Portionen (18) beladenen Träger (16) aus dem Schneidbereich bewegt werden.

14. Verfahren nach Anspruch 13,
**dadurch gekennzeichnet, dass**
der vorhergehende Träger (16) mit der Portion (18) abtransportiert wird, während der weitere Träger (16) Scheiben (14) entgegennimmt.

## Claims

1. An apparatus, in particular a high-speed slicer, for slicing food products (10) into portions (18) comprising at least one slice (14), having
a slicing unit (12) which is configured to cut off slices (14) from a product (10), wherein the slices (14) fall directly onto at least one carrier (16) as a slice stream in a cutting region and form a portion (18) on the carrier (16);
a movement apparatus (22) for moving the carriers (16) loaded with portions (18) out of the cutting region;
an introduction apparatus (20) which is configured to introduce at least one further carrier (16) into the slice stream as soon as a portion (18) has been formed on a preceding carrier (16); and
at least one control device for controlling the movements of the carriers (16), the slicing unit (12) and/or the introduction apparatus (20), **characterized in that**
the carriers (16) are introduced into the slice stream in a plane which is disposed above a transporting away plane in which the carriers (16) loaded with portions (18) are moved out of the slicing region.

2. An apparatus in accordance with claim 1,
**characterized in that**
the slicing unit (12) is configured to cut off slices continuously from a product (10), with the slice stream being continuous.

3. An apparatus in accordance with claim 1 or claim 2,
**characterized in that**
the movement apparatus (22) comprises a plurality of individually movable transport movers (24) and a path system (26) for the transport movers (24) in which the transport movers (24) are movable along at least one predefined path in a transporting away direction, with the transport movers (24) in particular each comprising at least one runner cooperating with the path system (26) and a holding device for receiving at least one carrier (16) at the runner.

4. An apparatus in accordance with any one of the preceding claims,
**characterized in that**
the control device controls the slicing unit (12) such that no blank cuts are carried out.

5. An apparatus in accordance with any one of the preceding claims,
**characterized in that**
the control device controls the slicing unit (12) such that the spacing between falling slices (14) of a product (10) is constant.

6. An apparatus in accordance with any one of the preceding claims,
**characterized in that**
a transfer apparatus is provided which transfers the portion (18) from the carrier (16) to a packaging apparatus.

7. An apparatus in accordance with any one of the preceding claims,
**characterized in that**
the portion (18) remains on the carrier (16) up to the transfer to a packaging apparatus.

8. An apparatus in accordance with any one of the preceding claims,
**characterized in that**
two carriers (16) are provided for each portion (18) and complement one another in the cutting region to form a common support for the portion (18).

9. An apparatus in accordance with any one of the preceding claims,
**characterized in that**
the introduction apparatus (20) comprises at least one holder (30) which temporarily fixes the carrier (16), with the holder (30) in particular being configured to transfer the carrier (16) loaded with a portion (18) to the movement apparatus (22), in particular to a transport mover (24) or to a holding device.

10. An apparatus in accordance with claim 9,
**characterized in that**
two holders (30) are provided which are configured to alternately transfer a carrier (16) loaded with a portion (18) to the movement apparatus (22), in particular to a transport mover (24) or to a holding device, and to introduce a further carrier (16) into the slice stream.

11. An apparatus in accordance with any one of the preceding claims,
**characterized in that**
the introduction apparatus (20) comprises a feed (28) for the carriers (16) inclined with respect to a transporting away plane; and/or **in that** the introduction apparatus (20) is configured to introduce the carriers (16) into the slice stream from at least one side; and/or **in that** the introduction apparatus (20) comprises a pivoting apparatus for the carriers (16) which is supported pivotably about a pivot axis, in particular about a vertical pivot axis (S).

12. An apparatus in accordance with any one of the preceding claims,
**characterized in that**
the introduction apparatus (20) comprises a positioning apparatus (38) which is configured to position the carrier (16) during an acceptance of slices (14), in particular to lower it, to rotate it and/or to move it in the X/Y direction relative to the slice stream.

13. A method for slicing food products (10) into portions (18) comprising at least one slice (14) by means of a slicing apparatus, in particular in accordance with any one of the preceding claims,
in which slices (14) are cut off from a product (10);
the slices (14) fall directly onto at least one carrier (16) as a slice stream in a cutting region and form a portion (18) on the carrier (16);
the carriers (16) loaded with portions (18) are moved out of the cutting region; and
at least one further carrier (16) is introduced into the slice stream as soon as a portion (18) has been formed on a preceding carrier (16), **characterized in that**
the carriers (16) are introduced into the slice stream in a plane which is disposed above a transporting away plane in which the carriers (16) loaded with portions (18) are moved out of the slicing region.

14. A method in accordance with claim 13,
**characterized in that**
the preceding carrier (16) is transported away with the portion (18) while the further carrier (16) receives slices (14).

## Revendications

1. Dispositif, en particulier trancheuse à haute performance, pour couper des produits alimentaires (10) en portions (18) comprenant au moins une tranche (14), comportant
une unité de coupe (12) qui est réalisée pour séparer des tranches (14) à partir d'un produit (10), les tranches (14) tombant sous forme de flux de tranches directement sur au moins un support (16) dans une zone de coupe et formant une portion (18) sur le support (16),
un dispositif de déplacement (22) pour déplacer le support (16) chargé des portions (18) hors de la zone de coupe,
un dispositif d'insertion (20) qui est réalisé pour insérer au moins un autre support (16) dans le flux de tranches dès qu'une portion (18) est formée sur un support précédent (16), et
au moins un moyen de commande pour commander les mouvements des supports (16), de l'unité de coupe (12) et/ou du dispositif d'insertion (20), **caractérisé en ce que**
les supports (16) sont insérés dans le flux de tranches dans un plan qui se situe au-dessus d'un plan d'évacuation dans lequel les supports (16) chargés des portions (18) sont déplacés hors de la zone de coupe.

2. Dispositif selon la revendication 1,
**caractérisé en ce que**
l'unité de coupe (12) est réalisée pour séparer en continu des tranches à partir d'un produit (10), le flux de tranches étant continu.

3. Dispositif selon la revendication 1 ou 2,
**caractérisé en ce que**
le dispositif de déplacement (22) comprend une pluralité d'organes de transport (24) mobiles individuellement et un système de voie (26) pour les organes de transport (24) dans lequel les organes de transport (24) sont mobiles le long d'au moins une voie donnée dans une direction d'évacuation, et en particulier les organes de transport (24) comprennent chacun au moins un curseur coopérant avec le système de voie (26) et une monture pour recevoir au moins un support (16) sur le curseur.

4. Dispositif selon l'une des revendications précédentes,
**caractérisé en ce que**
le moyen de commande commande l'unité de coupe (12) de telle sorte qu'il n'y a pas de coupe à vide.

5. Dispositif selon l'une des revendications précédentes,
**caractérisé en ce que**
le moyen de commande commande l'unité de coupe (12) de telle sorte que la distance entre des tranches tombant (14) d'un produit (10) est constante.

6. Dispositif selon l'une des revendications précédentes,
**caractérisé en ce que**
il est prévu un dispositif de remise qui remet la portion (18) depuis le support (16) à un dispositif d'emballage.

7. Dispositif selon l'une des revendications précédentes,
**caractérisé en ce que**
la portion (18) demeure sur le support (16) jusqu'à la remise à un dispositif d'emballage.

8. Dispositif selon l'une des revendications précédentes,
**caractérisé en ce que**
pour chaque portion (18), il est prévu deux supports (16) qui se complètent dans la zone de coupe pour donner un appui commun pour la portion (18).

9. Dispositif selon l'une des revendications précédentes,
**caractérisé en ce que**
le dispositif d'insertion (20) comprend au moins un élément de retenue (30) qui fixe temporairement le support (16), l'élément de retenue (30) étant réalisé en particulier pour remettre le support (16) chargé d'une portion (18) au dispositif de déplacement (22), en particulier à un organe de transport (24) ou à une monture.

10. Dispositif selon la revendication 9,
**caractérisé en ce que**
il est prévu deux éléments de retenue (30) qui sont réalisés pour en alternance remettre un support (16) chargé d'une portion (18) au dispositif de déplacement (22), en particulier à un organe de transport (24) ou à une monture, et insérer un autre support (16) dans le flux de tranches.

11. Dispositif selon l'une des revendications précédentes,
**caractérisé en ce que**
le dispositif d'insertion (20) comprend une alimentation (28) pour les supports (16) qui est inclinée par rapport à un plan d'évacuation, et/ou **en ce que**
le dispositif d'insertion (20) est réalisé pour insérer les supports (16) depuis au moins un côté dans le flux de tranches, et/ou **en ce que**
le dispositif d'insertion (20) comprend un dispositif de basculement pour les supports (16), qui est monté mobile en basculement autour d'un axe de basculement (S) en particulier vertical.

12. Dispositif selon l'une des revendications précédentes,
**caractérisé en ce que**
le dispositif d'insertion (20) comprend un dispositif de positionnement (38) qui est réalisé pour positionner le support (16) pendant une reprise de tranches (14), en particulier pour l'abaisser, le tourner et/ou le déplacer en direction X/Y par rapport au flux de tranches.

13. Procédé pour couper des produits alimentaires (10) en portions (18) comprenant au moins une tranche (14) au moyen d'un dispositif de coupe en particulier selon l'une des revendications précédentes,
dans lequel des tranches (14) sont séparées à partir d'un produit (10), les tranches (14) tombent sous forme de flux de tranches directement sur au moins un support (16) dans une zone de coupe et forment une portion (18) sur le support (16),
les supports (18) chargés de portions (18) sont déplacés hors de la zone de coupe, et
au moins un autre support (16) est inséré dans le flux de tranches dès qu'une portion (18) est formée sur un support précédent (16),
**caractérisé en ce que**
les supports (16) sont insérés dans le flux de tranches dans un plan qui se situe au-dessus d'un plan d'évacuation dans lequel les supports (16) chargés des portions (18) sont déplacés hors de la zone de coupe.

14. Procédé selon la revendication 13,
**caractérisé en ce que**
le support précédent (16) est évacué avec la portion (18) pendant que l'autre support (16) reprend des tranches (14).
